# EUROPÄISCHE PATENTANMELDUNG

(11) **EP 0 257 496 A2**
(43) Veröffentlichungstag der Anmeldung: **02.03.1988**
(21) Anmeldenummer: 87111843.6
(22) Anmeldetag: 15.08.1987
(51) Int. Cl.: A43B 23/16

(54) **Fersenkappe für einen Schuh, insbesondere Sportschuh**

(30) Priorität: 28.08.1986 DE 3629264
(71) Anmelder: PUMA Aktiengesellschaft Rudolf Dassler Sport, 91074 Herzogenaurach (DE)
(72) Erfinder: Flemming. Udo, D-8520 Erlangen (DE); Bauer, Willi, D-8522 Herzogenaurach (DE)
(74) Vertreter: Hufnagel, Walter, Dipl.-Ing., Dipl.-Wirtsch.-Ing.

(57) **Zusammenfassung**

Eine Fersenkappe aus flexiblem, insbesondere hartelastischem Material für einen Schuh, insbesondere Sportschuh für Mittel- und Langstrecken-Laufdisziplinen, soll so verbessert werden, daß sie eine bessere Druckverteilung auf die Laufsohle, insbesondere auf die etwa vorhandene Zwischensohle im Bereich der Fersenkappe gewährleistet. Dies wird dadurch erreicht, daß die von der Fersenkappe (1) umschlossene Fläche (5) eine Druckverteilungsmembran (6) aufweist (Fig. 1).

## Beschreibung

Die vorliegende Erfindung bezieht sich auf eine Fersenkappe aus flexiblem, insbesondere hartelastischem Material für einen Schuh, insbesondere Sportschuh, gemäß dem Oberbegriff des Anspruches 1.

Fersenkappen aus Leder, Kunstleder oder Kunststoff bestehen im allgemeinen aus einer U-förmig gebogenen Wandung. Gegebenenfalls besitzen sie einen nach innen ragenden Rand, den sogenannten Zwickeinschlag.

Insbesondere bei Sportschuhen und dort speziell bei solchen für Mittel- und Langstreckenläufe, ist die Sohle im Fersenbereich mehr oder weniger stark gedämpft, so daß die Ferse beim Auftreten zunächst relativ stark in die Sohle eintaucht. Je nach der Ausbildung des Zwickeinschlages bzw. der Härte des Fersenkappenmaterials können dabei Schäden an der Ferse und/oder Beschädigungen am Schuh auftreten.

Aufgabe der vorliegenden Erfindung ist es daher, eine Fersenkappe der eingangs erwähnten Art so auszubilden, daß diese Nachteile vermieden werden. Insbesondere soll eine bessere Druckverteilung auf die Laufsohle, vorzugsweise auf eine etwa vorhandene dämpfende Zwischensohle,im Bereich der Fersenkappe erzielt werden.

Gelöst wird diese Aufgabe durch die im Kennzeichen des Anspruches 1 angegebenen Merkmale.

Durch die Verwendung einer die von der Fersenkappe umschlossenen Fläche zumindest teilweise überspannenden Druckmembran tritt eine Druckverteilung auf eine größere Fläche der Laufsohle und einer etwaigen Zwischensohle im hinteren Sohlenbereich auf. Dadurch wird ein starkes Eintauchen der Ferse in die Sohle, insbesondere Zwischensohle, beim Auftreten vermieden und trotzdem wird die gewünschte Dämpfung, insbesondere in der Zwischensohle, beibehalten. Auch tritt kein störender Übergang vom Zwickeinschlag zur Sohle mehr auf, so daß eine Schädigung der Ferse oder/und ein vorzeitiger Verschleiß des Schuhes an dieser Stelle vermieden wird.

Weitere vorteilhafte Einzelheiten der Erfindung sind in den Unteransprüchen angegeben und werden nachfolgend anhand eines in der Zeichnung veranschaulichten Ausführungsbeispieles näher beschrieben. Es zeigen:
Fig. 1 eine Fersenkappe gemäß der Erfindung in der Draufsicht,
Fig. 2 dieselbe Fersenkappe von der Seite her gesehen und
Fig. 3 dieselbe Fersenkappe von hinten her gesehen, also in der Rückansicht.

Mit 1 ist eine Fersenkappe aus flexiblem und insbesondere 35 aus hartelastischem Material bezeichnet. Als Material für die Fersenkappe 1 dient vorteilhaft ein solches auf der Basis von Polyurethan, Polyamid, Polyimid, Polyvinylchlorid, Thermoplasten oder Natur- bzw. Kunstgummi. Diese Stoffe können für sich allein oder auch als Mischung zweier oder mehrerer unterschiedlicher Komponenten Verwendung finden und sie werden im Spritzgußverfahren verarbeitet.

Die Fersenkappe 1 erstreckt sich sowohl an der Innenseite 2 als auch an der Außenseite 3 des Fußes bis unterhalb der Knöchel und vorzugsweise noch ein Stück darüber hinaus bis vor den jeweiligen Knöchel, so daß das ganze Fersenbein von dieser Fersenkappe 1 gut umfaßt wird.

Vorzugsweise ist die Fersenkappe 1 auf der Innenseite 2 nach vorn bis in den Mittenbereich 4 des Mittelfußes vorgezogen. Über die gesamte umspannte Fläche 5 erstreckt sich eine Druckverteilungsmembran 6. Letztere ist im Fersenbereich 7, zumindest im Bereich des Fersenbeines, zweckmäßig nach unten gewölbt und so bereits an die Ferse angepaßt. Die Druckverteilungsmembran 6 kann als geschlossene Fläche ausgebildet sein. Sie kann aber auch mit Durchbrechungenversehen oder als gewichtssparendes Gitterwerk konstruiert sein.

Gemäß einer vorteilhaften Weiterbildung der Erfindung ist die Fersenkappe 1 im unteren Kantenbereich 8 nach oben zur Seitenwandung 9 und nach unten zur Druckverteilungsmembran 6 hin verstärkt. Die Verstärkung besitzt also einen winkelförmigen Querschnitt. Der Übergang zur Verstärkung erfolgt vorteilhaft kontinuierlich. Die Verstärkung selbst kann durch Verdickung der Fersenkappe 1 in dem genannten Kantenbereich 8 erfolgen oder es kann eine besondere Stützwandung 10 in diesem Bereich angeklebt oder angeformt, vorzugsweise angespritzt sein.

Vorteilhaft ist die Verstärkung im hinteren Fersenbereich 11 zu einer schalenförmigen Versteifung 12 nach oben hochgezogen, um der Ferse insbesondere beim Auftreten einen guten Hult und eine gute Führung zu geben. Zweckmäßig erstreckt sich die Versteifung 12 auf der Außenseite 3 weiter nach vorn als auf der Innenseite 2. Dadurch wird besonders beim Lauf in Kurven eine gute Seitenführung der Ferse erhalten.

Günstigerweise ist die Fersenkappe 1 und gegebenenfalls auch die Verstärkung am hinteren oberen Rand 13 bzw. 13ʹ zur Vermeidung einer Reizung oder gar Schädigung der Achillessehne nach unten ausgespart.

Bei Verwendung einer besonderen Stützwandung 10 als Verstärkung besteht diese aus härterem Material als die Fersenkappe 1. Als Material für die Stützwandung 10 eignen sich die für die Fersenkappe 1 vorgeschlagenen Materialien , bevorzugt mit größeren Härtegraden.

Die Wandstärke der Fersenkappe 1 beträgt etwa 1,0 bis 2,0 mm, insbesondere 1,2 bis 1,6 mm, die Verdickung, also die Materialstärke der Fersenkappe 1 in diesem Bereich oder die Wandstärke derselben zuzüglich derjenigen der Stützwandung 10 beträgt etwa 2,2 bis 3,5 mm, insbesondere 2,4 bis 3,00 mm und die Druckverteilungsmembran 6 besitzt eine Dicke von etwa 0,6 bis 1,5 mm, insbesondere von 0,8 bis 1,2 mm.

Die erfindungsgemäße Fersenkappe kann sowohl als innere Fersenkappe als auch als äußere, über das rückseitige Schaftmaterial angebrachte Fersenkappe verwendet werden.

Ein weiterer besondere Vorteil dieser erfindungsgemäßen Fersenkappe liegt darin, daß nicht nur eine günstigere Druckverteilung im Fersenbereich des Schuhes erzielt wird, sondern daß darüber hinaus aufgrund der Membranwirkung die Stützwirkung dieser Fersenkappe wesentlich gegenüber herkömmlichen Fersenkappen verbessert wird, da die Formänderung der Druckverteilungsmembran im Sinne einer stärkeren Durchwölbung nach unten (Teil 6, Fig. 2) zu einer erhöhten Stützwirkung im Kantenbereich (Teil 13, Fig.2) dieser Fersenkappe führt. Dadurch wird nämlich der obere flexible Kantenbereich der Fersenkappe mit einem intensiveren Kraftschluß an die Ferse herangeführt bzw. um die Ferse herumgeführt.

Unter einer "Druckverteilungsmembran" im Sinne dieser Anmeldung wird eine flächige Verbindung des unteren, umlaufenden Kantenbereiches der Fersenkappe verstanden, wobei diese flächige Verbindung nach Art einer unterbrechungslosen, folienförmigen Membran, nach Art einer mit Durchbrechungen versehenen Membran oder auch nach Art eines Rasters gemusterten Membran ausgebildet sein kann.

Unter hartelastischen Materialien werden solche Materialien verstanden, die eine Shore-Härte von mehr als 50 Shore A besitzen.

## Patentansprüche

1. Fersenkappe aus flexiblem, insbesondere hartelastischem Material für einen Schuh, insbesondere Sportschuh für Mittel- und Langstrecken-Laufdisziplinen, die über die Ferse und unterhalb des Innen- und Außenknöchels zumindest bis zu diesen Fußteilen oder sich über diese Fußteile hinaus erstreckt, dadurch gekennzeichnet, daß die von der Fersenkappe (1) umschlossene Fläche (5) eine Druckverteilungsmembran (6) aufweist.

2. Fersenkappe nach Anspruch 1, dadurch gekennzeichnet, daß die Druckverteilungsmembran (6) sich über die gesamte von der Fersenkappe (1) umschlossene Fläche erstreckt.

3. Fersenkappe nach Anspruch 2, dadurch gekennzeichnet, daß die Druckverteilungsmembran (6) eine geschlossene Fläche bildet.

4. Fersenkappe nach einem der Ansprüche 1 bis 3, dadurch gekennzeichnet, daß sich die Innenseite der Fersenkappe (1) bis in den Mittenbereich (4) des Mittelfußes erstreckt.

5. Fersenkappe nach einem der Ansprüche 1 bis 4, dadurch gekennzeichnet, daß die Druckverteilungsmembran (6) im Fersenbereich (7) ,zumindest im Bereich des Fersenbeines, nach unten gewölbt ist.

6. Fersenkappe nach einem der Ansprüche 1 bis 5, dadurch gekennzeichnet, daß sie zumindest im unteren umlaufenden Kantenbereich (8) verstärkt ist.

7. Fersenkappe nach Anspruch 6, dadurch gekennzeichnet, daß die Verstärkung durch eine Verdickung des Kappenmaterials gebildet ist.

8. Fersenkappe nach Anspruch 6, dadurch gekennzeichnet, daß die Verstärkung durch eine angeklebte oder angeformte Stützwand (10) gebildet ist.

9. Fersenkappe nach einem der Ansprüche 6 bis 8, dadurch gekennzeichnet, daß die Verstärkung von der Seitenwandung (9) der Fersenkappe (1) bis in den Membranbereich (6) reicht, also im Querschnitt einen etwa rechten Winkel bildet.

10. Fersenkappe nach einem der Ansprüche 6 bis 9, dadurch gekennzeichnet, daß die Verstärkung im hinteren Fersenbereich (11) zu einer schalenartigen Versteifung (12) hochgezogen ist.

11. Fersenkappe nach Anspruch 11, dadurch gekennzeichnet, daß sich die Versteifung (12) auf der Außenseite (3) der Fersenkappe (1) weiter nach vorn erstreckt als auf der Innenseite (2).

12. Fersenkappe nach einem der Ansprüche 1 bis 11, dadurch gekennzeichnet, daß der hintere obere Rand (13) der Fersenkappe (1) und gegebenenfalls auch der Verstärkung (10) nach unten ausgespart ist.

13. Fersenkappe nach einem der Ansprüche 8 bis 12, dadurch gekennzeichnet, daß die Stützwandung (10) aus härterem Material besteht als die Fersenkappe (1).

14. Fersenkappe nach einem der Ansprüche 1 bis 13, dadurch gekennzeichnet, daß die Fersenkappe (1) und die gegebenenfalls vorgesehene Stützwandung (10) aus Material auf der Basis von Polyurethan, Polyamid, Polyimid, Polyvinylchlorid, Thermoplast, Natur- oder Kunstgummi besteht bzw. bestehen.

15. Fersenkappe nach einem der Ansprüche 3 bis 14, dadurch gekennzeichnet, daß die Wandstärke im Bereich der Verstärkung (10) etwa 2,2 bis 3,5 mm, im Bereich der Druckverteilungsmembran (6) etwa 0,6 bis 1,5 mm und im übrigen Bereich etwa 1,0 bis 2,0 mm beträgt.

16. Fersenkappe nach Anspruch 15, dadurch gekennzeichnet, daß unterschiedliche, aneinandergrenzende Wandstärken oder die Wandstärke von der Fersenkappe (1) zur Stützwandung (10) kontinuierlich ineinander übergehen.
